# EUROPÄISCHE PATENTANMELDUNG

(11) **EP 3 839 125 A1**
(43) Veröffentlichungstag der Anmeldung: **23.06.2021**
(21) Anmeldenummer: 20209802.6
(22) Anmeldetag: 25.11.2020
(51) Int. Cl.: D06F 39/02

(54) **EINRICHTUNG ZUM ZUFÜHREN VON BEHANDLUNGSMITTEL FÜR EINE WASCHMASCHINE UND WASCHMASCHINE**

(30) Priorität: 19.12.2019 DE 102019135125
(71) Anmelder: Miele & Cie. KG, 33332 Gütersloh (DE)
(72) Erfinder: Strothoff, Werner, 48336 Sassenberg (DE); Schnittker, Britta, 59229 Ahlen (DE); Weiland, Marcel, 33659 Bielefeld (DE)

(57) **Zusammenfassung**

Die Erfindung betrifft eine Einrichtung (8) zum Zuführen zumindest eines Zugabemittels (A, B, C) für eine Wäschebehandlungsmaschine (1) mit einer in einem Laugenbehälter (2) drehbar gelagerten Trommel (3), umfassend
- eine Mischkammer (22) mit einem Wasserzulauf (14) und einem Zuführmittel (15) zum Durchlassen oder Sperren der Frischwasserzufuhr zur Mischkammer;
- wobei die Mischkammer (22) einen Auslauf (25) umfasst, um die durch die Kammer (22) gespülte Waschflüssigkeit aus der Kammer (22) abzuführen;
- einer Verbindungsleitung (26) zur fluidischen Verbindung des Auslaufs (25) mit dem Laugenbehälter (2);
- zumindest zwei Vorratsbehälter (84, 85) zum Bevorraten von Behandlungsmitteln (A, B)
- Dosierleitungen (81, 82) zur fluidischen Verbindung der Vorratsbehälter (84, 85) mit der Mischkammer (22),
wobei jede Dosierleitung (81, 82) eine Dosierpumpe (87, 88) umfasst oder mit einer solchen in Verbindung steht, um, das jeweilige Behandlungsmittel (A, B) aus den Vorratsbehältern (84, 85) durch die Dosierleitungen (81, 82) zur Mischkammer (22) zu fördern;
- eine Steuereinrichtung (18) zum Aktivieren und Deaktivieren der einzelnen Dosierpumpen (87, 88, 89) und des Zuführmittels (15).

Die Mischkammer (22) ist zum Reagieren des in der Kammer (22) befindlichen Gemischs ausgebildet und die Steuereinrichtung (18) ist dazu eingerichtet,
- die Dosierpumpen (87, 88, 89) so zu aktivieren, dass sich ein vorbestimmtes Gemisch an Zugabemitteln (A, B, C) in der Mischkammer (22) einstellt und ferner
- das vorbestimmte Gemisch eine vorbestimmte Reaktionszeit in der Mischkammer (22) verweilen zu lassen, bevor es zum Laugenbehälter (2) geführt wird.

Die Erfindung betrifft ferner eine Waschmaschine mit einer solchen Dosiereinrichtung (8).

## Beschreibung

Die Erfindung betrifft eine Einrichtung zum Zuführen zumindest eines Zugabemittels für eine Wäschebehandlungsmaschine mit einer in einem Laugenbehälter drehbar gelagerten Trommel, umfassend
- eine Mischkammer mit einem Wasserzulauf und einem Zuführmittel zum Zuführen oder Sperren der Frischwasserzufuhr zur Mischkammer;
- wobei die Mischkammer einen Auslauf umfasst, um die durch die Kammer gespülte Waschflüssigkeit aus der Kammer abzuführen;
- einer Verbindungsleitung zur fluidischen Verbindung des Auslaufs mit dem Laugenbehälter;
- zumindest zwei Vorratsbehälter zum Bevorraten von Behandlungsmitteln;
- Dosierleitungen zur fluidischen Verbindung der Vorratsbehälter mit der Mischkammer, wobei jede Dosierleitung eine Dosierpumpe umfasst oder mit einer solchen in Verbindung steht, um, das jeweilige Behandlungsmittel aus den Vorratsbehältern durch die Dosierleitungen zur Mischkammer zu fördern;
- eine Steuereinrichtung zum Aktivieren und Deaktivieren der einzelnen Dosierpumpen und des Zuführmittels.

Es sind aus dem Stand der Technik Waschmaschinen bekannt, die dem Wunsch gerecht werden, beispielsweise im gewerblichen Bereich aber auch im Haushaltsbereich, Waschverfahren hinsichtlich ihres Waschmittelverbrauchs unter Berücksichtigung ökologischer und ökonomischer Gesichtspunkte zu optimieren. Um diese Ziele zu erreichen, sind Dosierverfahren notwendig, welche für den jeweiligen Waschprozess eine optimale Waschmittelkonzentration gewährleisten, die einerseits ein zufrieden stellendes Waschergebnis sichern, und andererseits eine Überdosierung ausschließen.

Zu diesem Zweck sind so genannte unabhängige Dosiersteuerungen für Waschmaschinen bekannt, wie sie beispielsweise in der DE 196 54 090 C1 beschrieben sind. Auch ist ein Verfahren zum Dosieren von Waschmitteln bekannt, wie es in der DE 100 62 111 C1 beschrieben wird. Bei diesem aus dem Stand der Technik bekannten Verfahren erfolgt die Waschmittelzuführung über eine Dosierpumpe, die in direkter Verbindung mit einem Vorratsbehälter steht. Das Flüssigwaschmittel wird über einen Schlauch durch die Rückwand in den Einspülkasten geleitet. Derartige Zuführeinrichtungen in Form von Schläuchen können auch insbesondere bei Waschmaschinen des Kleingewerbes nachgerüstet werden, wobei hierzu insbesondere im Rückwandbereich des Maschinengehäuses eine Öffnung vorgehalten wird, durch die dann die Schläuche hindurchgeführt werden, die dann in der Einspülkastenrückwand münden.

Aus der DE 10 2006 012 283 B3 ist eine Waschmaschine bekannt, bei der die Verbindung von der Außenseite zum Einspülkasten über ein als Adapter ausgebildetes Verbindungselement bereitgestellt wird. Das Verbindungselement besitzt außen an der Gerätewand, beispielsweise der Rückwand, zumindest einen hervorstehenden Anschlussstutzen, an den ein Schlauch zur Speisung von Flüssigwaschmittel oder einem anderen Zugabemittel, beispielsweise Imprägniermittel oder Weichspüler, anschließbar ist. Das Verbindungselement umfasst ferner einen durchgehenden Kanal, der am Stutzen beginnt und im inneren Bereich des Einspülkastens innerhalb der Waschmaschine eintritt. In betriebsgemäßer Lage ist der Stutzen höher angeordnet, als die Eintrittsstelle am Einspülkasten, so dass sich über den Erstreckungsbereich des Verbindungselementes ein Gefälle zum Einspülkasten ergibt.

Alle bekannten Maßnahmen lassen eine Dosierung jeweils nur Einzeldosierungen zu, Mischungen oder gar reaktive Mischungen, die beim Zusammentreffen reagieren und dadurch die gewünschte Wirkung erzielen, sind nicht vorgesehen.

Der Erfindung liegt somit die Aufgabe zu Grunde, eine Einrichtung zum Zuführen von Waschflüssigkeit mit optimierter chemischer Wirkung bereit zu stellen.

Erfindungsgemäß wird unter anderem diese Aufgabe durch eine Einrichtung mit den Merkmalen des unabhängigen Anspruchs 1 sowie einer Waschmaschine gemäß Anspruch 15 gelöst. Vorteilhafte Ausgestaltungen und Weiterbildungen der Erfindung ergeben sich aus den jeweils abhängigen Ansprüchen.

Die mit der Erfindung erreichbaren Vorteile bestehen darin, dass mit einfachen Mitteln ein Fördern von flüssigen Behandlungsmitteln, wie Chemikalien zur Wäschebehandlung, Waschmittel oder Bleichmittel aus Vorratsbehältern bereitgestellt wird. Ferner wird sichergestellt, dass ein exakt vorgegebenes Mischungsverhältnis für das Mischen aus verschiedenen Grundsubstanzen erreicht wird. Ferner kann eine vorgegebene Reaktionszeit zum Verweilen des Gemischs an Zugabemitteln in der Mischkammer bereitgestellt werden, die zum Herstellen des gewünschten Behandlungsmittels notwendig ist.

Hierzu ist die Mischkammer zum Reagieren des in der Kammer befindlichen Gemischs ausgebildet;
- die Steuereinrichtung ist dazu eingerichtet,
- die Dosierpumpen so zu aktivieren, dass sich ein vorbestimmtes Gemisch an Zugabemitteln in der Mischkammer einstellt und
- die Steuereinrichtung ist dazu eingerichtet, das vorbestimmte Gemisch eine vorbestimmte Reaktionszeit in der Mischkammer verweilen zu lassen, bevor es zum Laugenbehälter geführt wird.

Die einzelnen Zugabemittel werden mittels Dosierpumpen in die Mischkammer gefördert, sodass sie nach dem Abschalten der Dosierpumpen in der Mischkammer verweilen und noch nicht in den Laugenbehälter gelangen. Nach Ablauf der Verweildauer wird dieses Gemisch aus dem Auslass abgelassen oder herausgefördert und gelangt dann in den Laugenbehälter. Bevorzugt wird das Behandlungsmittel mit in die Kammer einlaufendem Wasser aus der Kammer herausgespült, sodass im Wasser gelöstes Behandlungsmittel in den Laugenbehälter gelangt. Dieses Gemisch ist in der Regel bereits reaktiv, wenn es mit den zu behandelnden Textilien in der Waschmaschine in Kontakt kommt.

In einer bevorzugten Ausführung ist die Steuereinrichtung dazu eingerichtet, das Zuführmittel zum Zuführen von Wasser nach Ablauf einer vorbestimmten Reaktionszeit zu aktivieren, um die Mischkammer mit Wasser zu fluten und das darin enthaltene Gemisch aus Zugabemitteln heraus zu fördern. Das Gemisch, welches aus miteinander reagierten Zugebmitteln besteht, kann auch als Behandlungsmittel bezeichnet werden, weil es zur chemischen Beaufschlagung in einem Waschprozess oder Spülprozess dient. Als Behandlungsmittel können unter anderem Waschmittel, Bleichmittel, Desinfektionsmittel oder Ausrüstungsmittel für zu behandelnde Gegenstände oder Textilien dienen.

In einer zweckmäßigen Weiterbildung ist als Reaktionszeit in der Steuereinrichtung eine Zeit im Bereich von 1 Minute bis 30 Minuten, bevorzugt 2 Minuten bis 10 Minuten, eingestellt. Dazu sind die entsprechenden Zugabemittel, die auch als Komponenten bezeichnet werden können, entsprechend konditioniert oder eingestellt.

In einer insgesamt vorteilhaften Ausführung münden zumindest zwei Dosierleitungen und der Wasserzulauf in eine Koppelvorrichtung, welche der Mischkammer vorgeschaltet ist und als zusammengeführter Fluidabschnitt mit dem Zulauf der Mischkammer verbunden ist, wobei jede Dosierleitung mit einem Ventil zur Verhinderung eines Rückströmens in Richtung Vorratsbehälter versehen ist.

In einer weiteren, insgesamt vorteilhaften Ausführung umfasst die Einrichtung eine Koppelvorrichtung, in die zumindest zwei Dosierleitungen und der Wasserzulauf münden, welche der Mischkammer vorgeschaltet ist und als zusammengeführter Fluidabschnitt mit dem Zulauf der Mischkammer verbunden ist. Ferner ist bevorzugt jede Dosierleitung mit jeweils einem Ventil zur Verhinderung eines Rückströmens in Richtung Vorratsbehälter versehen. Die Koppelvorrichtung ist ferner mit einer Mischstrecke versehen bzw. als solche ausgebildet. Es findet in der Mischstrecke eine vollständige Durchmischung der Komponenten statt. Für die Durchmischung ist es irrelevant, ob die Komponenten über je einen eigenen Zulauf, wie es ursprünglich bei der Mischstrecke vorgesehen ist, vereinigt werden, oder bereits über ein vorgeschaltetes Y-Stück einlaufen.

Insgesamt ist es zweckmäßig, dass die Mischkammer zylindrisch und mit einem Volumen im Bereich von 20 ml bis 200 ml ausgebildet ist. Der Einlass befindet sich dabei an einer Stirnseite, wobei der Auslass an der gegenüberliegenden Stirnseite angebracht ist.

In einer weiteren, insgesamt besonders bevorzugten Ausführung ist die Mischkammer zylindrisch ausgebildet und mit Granulat oder Kugeln, bevorzugt aus Keramik oder Glas, mit einem Durchmesser im Bereich von 0,5 mm bis 5 mm, bevorzugt im Bereich von etwa 2 mm, befüllt. Dabei wird zumindest 90 %, bevorzugt der vollständige Raum der Kammer mit den Kugeln befüllt. Dadurch entsteht in der Kammer ein Geflecht aus Kanälen mit partiell unterschiedlichen Querschnitten. Dies bewirkt beim Einlassen der flüssigen Einzelkomponenten große Strömungsunterschiede innerhalb der Kammer, wodurch eine gute Vermischung stattfindet. Ferner wird das reagieren der Komponenten miteinander beschleunigt, weil in den einzelnen Kanälen der Kanalstruktur die Komponenten räumlich stark verteilt sind. Anstelle der Kugeln kann auch ein poröser Körper eingesetzt werden, beispielsweise Porenbeton oder erstarrte Lava.

In einer vorteilhaften Weiterbildung umfasst die Einrichtung eine Wirbelkammer, die zwischen Koppelvorrichtung und dem Einlass der Mischkammer angeordnet bzw. fluidleitend geschaltet ist. Diese Wirbelkammer ist der Koppelvorrichtung bzw. der darin bereitgestellten Mischstrecke nachgeschaltet. Die einzelnen Dosierleitungen sind in Mischstrecke eingekoppelt, sodass die Koppelvorrichtung bzw. Mischstrecke als Sammelleitung zum Zuführen des Gemischs zur Mischkammer, bzw. zum Reaktor fungiert. Vor dem Eintritt in den Reaktor strömt das Gemisch durch die Wirbelkammer, wodurch die einzelnen Zugabemittel oder Komponenten miteinander vermischt werden. Je nach Verwendung können die Mittel miteinander reagieren, bevor sie mit dem Wasser in Kontakt kommen, um eine vorbestimmte Behandlungswirkung zu erzielen.

In einer weiteren Ausführung umfasst die Dosiereinrichtung eine Wirbelkammer, die zwischen Auslass der Mischkammer und der Verbindungsleitung zum Laugenbehälter angeordnet ist. Diese dem Reaktor nachgeschaltete Wirbelkammer dient zu einer weiteren Durchmischung von Komponentenanteilen, die während der Verweildauer nicht im Reaktor reagierten. Beispielsweise bei Verwendung von Bleichaktivatoren wie Peractive LAC (Acetylcaprolactam) als eine Zugabekomponenten kann das nicht-reagierte Peractive LAC mit den anderen Komponenten reagieren und dadurch verspätet noch zu einer Reaktion zu Peressigsäure (PES) führen.

In einer insgesamt bevorzugten Ausführung der Erfindung umfasst die Einrichtung zumindest drei Vorratsbehälter mit jeweils einer Dosierleitung zur Dosierung von unterschiedlichen Behandlungsmitteln, wobei jede Dosierleitung in die Koppelvorrichtung bzw. Mischkammer oder Reaktor mündet. Dadurch können drei einzelne Komponenten während des Wassereinlaufs miteinander gemischt und als Gemisch dem Laugenbehälter bzw. der Trommel in der Waschmaschine zugeführt werden.

Die Querschnitte Förderleistungen und/oder die Querschnitte der einzelnen Dosierleitungen können dabei derart bemessen sein, dass sich in allen Dosierleitungen eine gleichmäßige Förderrate einstellt. In einer anderen Ausführung sind die Querschnitte in den einzelnen Dosierleitungen derart bemessen, dass sich ungleichmäßige Förderraten in einem vorbestimmten Verhältnis einstellen. Damit können nahezu beliebige Mischungsverhältnisse eingestellt werden.

In einer insgesamt vorteilhaften Weiterbildung umfasst die Vorrichtung einen Ultraschallaktor zum Beaufschlagen der Koppelvorrichtung bzw. der Mischstrecke und/oder Mischkammer mit Ultraschall. Damit kann die Vermischung der einzelnen zugeführten Komponenten erheblich verbessert oder die vollständige Vermischung wird beschleunigt.

Insgesamt ergibt sich bei der Lagerung der einzelnen Komponenten oder Zugabemittel der Vorteil, dass diese in ihren separaten Vorratsbehältern eine lange Haltbarkeit aufweisen. Nach dem Mischen oder Reagieren kann die Lagerfähigkeit sich verkürzen.

In einer zweckmäßigen Weiterbildung der Einrichtung mit drei Vorratsbehältern ist der erste Vorratsbehälter mit Peractive LAC, der zweite mit Alkaliträger und der dritte Vorratsbehälter mit H2O2 in jeweils einer vorbestimmten Lösung befüllt ist bzw. für eine solche Befüllung vorgesehen.

Um optimal Peressigsäure aus den 3 Komponenten herzustellen, müssen sich die Komponenten in einem bestimmten Mischungsverhältnis zueinander befinden. Dabei werden die folgenden Mischungsverhältnisse bezogen auf die Molmasse bevorzugt bzw. besonders bevorzugt:
Wasserstoffperoxid zu Peractive LAC zu Alkaliträger: 0,5 - 3 zu 1 zu 0,1 - 0,2
Dabei können die Ausgangsstoffe auch in verdünnter Form vorliegen. In einer zweckmäßigen Ausführung weist die Konzentration Peractive LAC 90 % bis 100%, Alkaliträger 90 % bis 100% und H2O in einem Bereich von 4 % bis 12 %, bevorzugt 6 % bis 9 % besonders bevorzugt 7, 5 % auf.

So wird bei Verwendung im Haushalt mit einer 7,5% Wasserstoffperoxidlösung gearbeitet. Auch sind die Alkaliträger teilweise verdünnt. So kann ein gewünschtes Mischungsverhältnis der Komponenten in den Lösungen eingestellt werden. Dies bedeutet; dass durch geeignete Verdünnung der Komponenten sich zum Beispiel ein Verhältnis der Komponenten von 2 : 1 : 1 einstellen lässt. Im Umfeld des gewerblichen Waschens können höher konzentrierte Lösungen verwendet werden.

Die Steuereinrichtung ist entsprechend dazu eingerichtet, die Dosierpumpen derart zu aktivieren, dass sich in der Mischkammer ein Mischungsverhältnis Wasserstoffperoxid zu Peractive LAC zu Alkaliträger von 0,5 bis 3 zu 1 zu 0,1 bis 0,2 einstellt.

In einer insgesamt zweckmäßigen Ausführung ist die Steuereinrichtung dazu eingerichtet, die Dosierpumpen sequentiell, also jeweils einzeln, zu aktivieren und zu deaktivieren. In einer anderen Ausführung ist die Steuereinrichtung derart eingerichtet oder programmiert, zumindest zwei Dosierpumpen oder alle zur Herstellung des Behandlungsmittels beteiligten Dosierpumpen gleichzeitig zu aktivieren und nach dem jeweils vorbestimmten Ablauf der Pumpzeit zu deaktivieren. Dadurch wir ein schnelles Befüllen der Mischkammer bzw. des Reaktors erreicht.

Die Erfindung betrifft ferner eine Waschmaschine mit einem in einem Gehäuse angeordneten zylinderförmigen Laugenbehälter und einer innerhalb des Laugenbehälters drehbar gelagerten und mit einem Motor angetriebenen Trommel zur Aufnahme und zum Bewegen der zu behandelnden Wäschestücke, umfassend:
- eine Zuführleitung zum Zuführen von Wasser in den Laugenbehälter;
- ein in der Zuführleitung angeordnetes Ventil, um die Zufuhr des Wassers zu sperren oder zu ermöglichen / freizugeben;
- eine Einrichtung zum Einlassen von Zugabemittel wie vorstehend beschrieben, wobei die Zuführleitung zur Einlassöffnung der Mischkammer oder zur Koppelvorrichtung geführt ist und die Verbindungsleitung den Auslass der Mischkammer mit dem Laugenbehälter verbindet;
- eine Steuereinrichtung, um das Ventil, und den Motor in Abhängigkeit eines Programmablaufs zum Behandeln von Wäsche zu steuern, wobei die Steuereinrichtung auch zum Aktivieren und Deaktivieren der Aktoren der Dosiereinrichtung ausgebildet ist.

Die Steuereinrichtung ist hierbei dazu eingerichtet, die Aktoren in der Waschmaschine, wie Heizeinrichtung, Antriebsmotor für die Trommel und Einlassventil, sowie die Ablaufvorrichtung aufgrund des zeitlichen Ablaufs, der von einem gewählten Behandlungsprogramm vorgegeben ist, zu aktivieren und zu deaktivieren. Diese Steuereinrichtung ist ferner dazu eingerichtet, die Dosierpumpen und gegebenenfalls den Ultraschallaktor gemäß einem Programmablauf zu aktivieren und zu deaktivieren, um die in der Waschmaschine integrierte oder angeschlossene Dosiereinrichtung zu betreiben.

In einer insgesamt zweckmäßigen Ausführung ist die Dosiereinrichtung, insbesondere die Mischkammer und gegebenenfalls die Wirbelkammer und bevorzugt die Vorratsbehälter innerhalb des Gehäuses angeordnet.

In einer weiteren, insgesamt zweckmäßigen Ausführung ist die Trommel in horizontaler oder geneigter Drehachse gelagert, wobei die Mischkammer und die Koppelvorrichtung oberhalb des Laugenbehälters angeordnet ist. Dadurch kann das fertig reagierte Behandlungsmittel einfach aus der Mischkammer abgelassen oder mittels Wasserzufuhr aus dieser herausgefördert werden, sodass das Gemisch aus Wasser mit dem fertig reagierten Behandlungsmittel aufgrund der Schwerkraft in den Laugenbehälter gelangt.

Ein Ausführungsbeispiel der Erfindung ist in den Zeichnungen rein schematisch dargestellt und wird nachfolgend näher beschrieben. Es zeigen
- Fig. 1: eine Waschmaschine in einer schematischen Schnittansicht und
- Fig. 2: die Dosiereinrichtung in einer schematischen Darstellung.

In Fig. 1 ist in rein schematischer Darstellung eine Waschmaschine 1, mit einem Laugenbehälter 2 dargestellt. Die Positions- und Richtungsangaben beziehen sich auf die betriebsgemäße Aufstellposition der Waschmaschine 1. Innerhalb des Laugenbehälters 2 ist eine drehbar gelagerte und über einen elektrischen Motor 13 angetriebene Trommel 3 angeordnet, die bei einem Waschgang im Laugenbehälter 2 befindliche Wäschestücke bewegt. Die Trommel 3 ist im vorliegenden Ausführungsbeispiel aus Edelstahl hergestellt und mit einer Vielzahl an Öffnungen für die Durchflutung versehen. Das Gehäuse 4 hat eine Beladungsöffnung 9, über die das Innere der Trommel 3 durch die Dichtungsmanschette 6 hindurch erreichbar ist. Die Beladungsöffnung 9 ist mittels einer Tür 5 verschließbar. Im unteren Bereich des Laugenbehälters 2 ist ein Heizkörper 7 angeordnet, der die Waschflüssigkeit im Laugenbehälter 2 erhitzen kann. Im oberen Bereich der Maschine 1 ist ein Einlassventil 15 skizziert, welches das Einlaufen des Wassers aus dem Versorgungsnetz bereitstellt. Durch den Einspülkasten mit der Mischkammer 22 wird das Wasser über das Verbindungsrohr 26 in den Laugenbehälter 2 geleitet, wobei im Einspülkasten 20 bzw. in der Kammer 22 ein Venturirohr 23 angeordnet ist, das als Pumpe zum Zuführen von Zugabemitteln A, B aus den Vorratsbehältern 85, 86 dient. Unterhalb des Laugenbehälters 2 ist eine Ablaufeinrichtung 12 angeordnet, die die verbrauchte Waschflüssigkeit oder das Spülwasser aus dem Laugenbehälter 2 zur Ablaufleitung herausführt, die in der Regel in einen Abwasserkanal mündet. Die Steuereinrichtung 18 steuert das Einlassventil 15, die Aktivität der Ablaufeinrichtung 12 den Antriebsmotor 13, der über ein Leistungsteil oder einen Frequenzumrichter (nicht dargestellt) bestromt wird, und den Heizkörper 7. Die Steuereinrichtung 18 steht mit einer Bedienvorrichtung 19 in Signal,- oder Datenverbindung, um Benutzereingaben zur Programmauswahl oder Parametereingaben einzulesen

Die Waschmaschine 1 umfasst ferner eine automatisch gesteuerte Dosiereinrichtung 8 mit zumindest einem Vorratsbehälter 84, 85 für flüssige oder zähflüssige Zugabemittel A, B, die innerhalb des Waschmaschinengehäuses 4 angeordnet ist. Als Zugabemittel A, B werden beispielsweise flüssige Komponenten oder Chemikalien zur Herstellung eines Waschmittels, Bleichmittels oder Behandlungsmittels verwendet. Auch Waschzusätze oder Spülzusätze, wie Weichspüler können je nach gewünschter Anwendung verwendet.

Die Dosiereinrichtung 8 umfasst in dieser Ausführung als zentrales Element eine Mischkammer 22, die ein vorbestimmtes Volumen aufweist und ausgangsseitig an ein Verbindungsrohr 26 angeschlossen ist, das die Fluidverbindung zum Laugenbehälters 2 bereitstellt. Die In die Mischkammer 22 münden zumindest zwei Dosierleitungen 81, 82, um das in den jeweiligen Vorratsbehältern 84, 85 vorgehaltene Zugabemittel A, B in die Kammer 22 zu leiten. Die Dosierleitungen 81, 82 sind dabei mit jeweils separat aktivierbaren Dosierpumpen 91, 92 versehen, um das jeweilige Behandlungsmittel A, B zu fördern und damit eine vorbestimmte Menge in die Mischkammer 22 zu fördern. Die Dosierleitungen 81, 83 kann flexibel ausgebildet sein, damit sie einfach verlegt werden kann. Alternativ können sie auch als Rohre ausgebildet sein. Das Verbindungsrohr 26 ist bevorzugt flexibel oder elastisch ausgebildet, damit Bewegungen des Laugenbehälters 2 aufgenommen oder ausgeglichen werden können. In dem dargestellten Beispiel umfasst die Dosiereinrichtung 8 zwei Vorratsbehälter 84, 85 mit den entsprechenden Dosierleitungen 81, 82. Die beiden Leitungen 81, 82 münden in die Koppelvorrichtung 90, die als Sammelleitung oder Mischstrecke dient und an die als Reaktor dienende Mischkammer 22 angeschlossen ist. An Koppelvorrichtung 90 ist in einer Ausführung ein Ultraschallaktor 91 angebracht, die von der Steuereinrichtung 18 aktiviert werden kann, um das durch die Koppelvorrichtung oder Mischstrecke fließende Zugabemittel A, B mit Ultraschall zu beaufschlagen und dadurch die Vermischung zu verbessern. Dadurch kann je nach verwendeten Mitteln auch eine chemische Reaktion initiiert oder beschleunigt werden, um die gewünschten Eigenschaften zur Wäschebehandlung zu erzielen.

Fig. 2 zeigt die Dosiereinrichtung 8 in einer skizzierten Einzelansicht. Hierbei umfasst die Vorrichtung 8 drei Vorratsbehälter 84, 85, 86, wobei der erste Behälter 84 das Zugabemittel A umfasst und mit der ersten Fluidleitung 81 mit Koppelvorrichtung 90 verbunden ist. Die Fluidleitung 81 ist mit einer ersten Dosierpumpe 87 versehen, die von der Steuereinrichtung 18 (Fig. 1) aktivierbar ist. Der zweite Behälter 85 umfasst das Zugabemittel B und ist mit der zweiten Fluidleitung 82 mit der Koppelvorrichtung 90 verbunden. Die Fluidleitung 82 ist mit der zweiten Dosierpumpe 88 versehen, die von der Steuereinrichtung 18 (Fig. 1) aktivierbar ist. Der dritte Behälter 86 umfasst das Zugabemittel C und ist mit der dritten Fluidleitung 83 mit der Koppelvorrichtung 90 verbunden. Die Fluidleitung 83 ist mit der dritten Dosierpumpe 89 versehen, die von der Steuereinrichtung 18 (Fig. 1) aktivierbar ist.

Die Koppelvorrichtung 90 dient dabei als Sammelabschnitt und mündet in eine Wirbelkammer 92, um verbesserte die im Hauptabschnitt befindlichen Komponenten A, B, C zu verwirbeln und dadurch zu mischen, bevor sie als Gemisch in den Reaktor 22 gelangen. Die Wirbelkammer ist dabei innen mit Leitmitteln 93 versehen, die beispielsweise als Rippen oder Leitbleche ausgebildet sind, um das Gemisch der durchströmenden Zugabemittel A, B, C zu verwirbeln.

Die Koppelvorrichtung 90 umfasst ferner einen Einlass für Wasser W. In dem dargestellten Beispiel ist das Wasser in einem vierten Vorratsbehälter 99 gelagert und kann mittels der vierten Pumpe 98 durch die Zufuhrleitung 14 zur Koppelvorrichtung 90 bzw. zur Mischkammer 22 gefördert werden. Beim Einbau der Vorrichtung 8 in einer Waschmaschine 1 kann anstelle der Pumpe 98 und dem Wassertank 99 der Wasseranschluss mit dem Zulaufventil 15 dienen.

Das Gemisch aus Zugabemittel A, B, C wird mittels der Pumpen 87, 88, 89 durch die Koppelvorrichtung 90 zur Mischkammer 22 gefördert. Dem Einlass 24 der Mischkammer 22 ist eine Wirbelkammer 92 vorgeschaltet. Die Wirbelkammer 92 ist mit Leitmitteln 93 versehen, die eine Vermischung der zugeführten Komponenten A, B, C während des Durchströmens sich miteinander vermischen. Das Gemisch aus den angesaugten flüssigen Zugabekomponenten A, B, C gelangt aus der Koppelvorrichtung in die Mischkammer 22, in der das Gemisch eine vorbestimmte Zeit, auch als Reaktionszeit bezeichnet, verweilt. Während der Verweilzeit gelangt das Gemisch nicht in den Laugenbehälter 2. Nach Ablauf der vorbestimmten Verweildauer, bevorzugt deine Dauer im Bereich von 2 Minuten bis 30 Minuten, wird Wasser durch die Koppelvorrichtung 90 und zur Mischkammer 22 eingelassen oder mittels der Pumpe 98 gefördert, um das nun entstandene Behandlungsmittel aus dem Auslass 25 der Mischkammer 22 zu fördern oder zu pressen. Die Förderrate der jeweiligen Pumpen 87, 88, 89 legt dabei die Förderrate der jeweils zu fördernden Komponente A, B und C fest.

Die Mischkammer 22 ist mit Granulat oder Kugeln 27, bevorzugt aus Keramik oder Glas, mit einem Durchmesser im Bereich von 0,5 mm bis 5 mm, bevorzugt 1 mm bis 3 mm, befüllt und dient als Reaktor, um eine Reaktion der zugeführten Komponenten zu bewirken.

Dem Auslass 25 ist ferner eine weitere Wirbelkammer 28, um das aus der Mischkammer 22 austretende Behandlungsmittel mit dem Wasser zu vermischen.

Die Dosierleitungen 81, 82, 83 sind im Bereich der Koppelvorrichtung 90 mit Rückschlagventilen 94 versehen, um ein Rückströmen eines Zugabemittels A, B oder C in eine Dosierleitung für ein anderes Zugabemittel B, C, A zu verhindern. Die Wasserleitung 24 kann beispielsweise ebenfalls mit einem Rückschlagventil 94 versehen sein.

Insgesamt beziehen sich alle Richtungs- und Positionsangaben auf die betriebsgemäße Aufstellposition der Waschmaschine 1 bzw. der Dosiereinrichtung 8.

Um eine stabile Peressigsäure herzustellen, müssen sich die Komponenten in einem bestimmten Mischungsverhältnis zueinander befinden. Dabei werden die folgenden Mischungsverhältnisse bezogen auf die Stoffmenge bevorzugt bzw. besonders bevorzugt:
Wasserstoffperoxid zu Peractive LAC zu Alkaliträger
0,5 - 3 zu 1 zu 0,1 - 0,2
3 zu 1 zu 0,1
1 zu 1 zu 0,1
0,5 zu 1 zu 0,1
1 zu 1 zu 0,2

Dabei können die Ausgangsstoffe auch in verdünnter Form vorliegen, beispielsweise mit einer 7,5% Wasserstoffperoxidlösung. Auch können die Alkaliträger teilweise verdünnt vorliegen.

Um die Komponenten in der gewünschten Form zu mischen und reagieren zu lassen wird eine Misch- oder Reaktionszelle 22 benötig wie vorstehend beschrieben.

Mittels einer Mischeinheit, auch als Koppelvorrichtung 90 bezeichnet, werden die einzelnen Komponenten zusammengeführt.

Reaktiongefäß bzw. Mischkammer 22 ist ein mit Glasperlen gefüllter Behälter, bevorzugt zylindrisch, in dem das Gemisch eine definierte Zeit verbleibt.

Der optionale Rücklaufverhinderer 94 zur Vermeidung der ungewollten Vermischung von Rohstoffen, ein weiterer statischer Mischer, hier als zweite Wirbelkammer 28 ausgebildet, nach der Reaktionskammer 22. Ferner können Sensoren zur Kontrolle der Reaktion und der Reaktionstemperatur platziert werden.

Die Mischung und die Reaktion werden mit folgenden Verfahren durchgeführt:
Durch gleichzeitigen oder zeitlich leicht versetzten Start der Fördermedien bzw. Dosierpumpen 87, 88, 89 werden die 3 Medien gleichzeitig in den statischen Mischer 90, 92 dosiert, im statischen Mischer 90. 92 gemischt und vermischt in das Reaktionsgefäß 22 eingebracht.

Innerhalb von 1 bis 30 min, bevorzugt 2 bis 10 min findet die Reaktion der Komponenten statt. Das Reaktionsgefäß 22 ist so auszurichten, dass entstehendes Gas nach oben entweichen kann. Die für das Bleichen benötigte Menge an Peressigsäure muss vom Reaktionsgefäß 22 aufgenommen werden können.

Nach der vorher definierten Reaktionszeit wird die entstandenen Peressigsäure mit einer der Komponenten oder bevorzugt mit Wasser aus dem Reaktor 22 ausgedrückt. Dabei wird auch der statische Mischer 90 und ein Teil der Leitungen gespült.

Insgesamt ergeben sich folgende Vorteile.

Die Handhabung ist sicher, da der Anwender nicht mit Peressigsäure in Kontakt kommt. Hohe Ausbeute an Peressigsäure, bei sicherer Umsetzung ohne Nebenreaktionen.

Alle Komponenten sind einfach und hinsichtlich der Mengen sehr genau zu dosieren, da sie flüssig sind. Grundsätzlich lässt sich so effektiv Peressigsäure für viele andere Anwendungen, bei denen Peressigsäure eingesetzt wird, produzieren. Entsprechende Anwendungen sind zum Beispiel:
- das industrielle Bleichen von Textilien, Textilbleiche bei der industriellen und Instututionellen Reinigung, Geschirrspülen oder die Desinfektion in der Lebensmittelindustrie.
- Einsatz zur Desinfektion von empfindlichen Geräten aus dem medizinischen Bereich, wie z.B. Endoskope.

## Patentansprüche

1. Einrichtung (8) zum Zuführen zumindest eines Zugabemittels (A, B, C) für eine Wäschebehandlungsmaschine (1) mit einer in einem Laugenbehälter (2) drehbar gelagerten Trommel (3), umfassend
- eine Mischkammer (22) mit einem Wasserzulauf (24) und einem Zuführmittel (15) zum Durchlassen oder Sperren der Frischwasserzufuhr zur Mischkammer;
- wobei die Mischkammer (22) einen Auslauf (25) umfasst, um die durch die Kammer (22) gespülte Waschflüssigkeit aus der Kammer (22) abzuführen;
- einer Verbindungsleitung (26) zur fluidischen Verbindung des Auslaufs (25) mit dem Laugenbehälter (2);
- zumindest zwei Vorratsbehälter (84, 85) zum Bevorraten von Behandlungsmitteln (A, B)
- Dosierleitungen (81, 82) zur fluidischen Verbindung der Vorratsbehälter (84, 85) mit der Mischkammer (22),
wobei jede Dosierleitung (81, 82) eine Dosierpumpe (23) umfasst oder mit einer solchen in Verbindung steht, um, das jeweilige Behandlungsmittel (A, B) aus den Vorratsbehältern (84, 85) durch die Dosierleitungen (81. 82) zur Mischkammer (22) zu fördern;
- eine Steuereinrichtung (18) zum Aktivieren und Deaktivieren der einzelnen Dosierpumpen (87, 88, 89) und des Zuführmittels (15),
**dadurch gekennzeichnet,**
**dass**
- die Mischkammer (22) zum Reagieren des in der Kammer (22) befindlichen Gemischs ausgebildet ist;
- die Steuereinrichtung (18) dazu eingerichtet ist,
- die Dosierpumpen (87, 88, 89) so zu aktivieren, dass sich ein vorbestimmtes Gemisch an Zugabemitteln (A, B, C) in der Mischkammer (22) einstellt und
- die Steuereinrichtung (18) dazu eingerichtet ist, das vorbestimmte Gemisch eine vorbestimmte Reaktionszeit in der Mischkammer (22) verweilen zu lassen, bevor es zum Laugenbehälter (2) geführt wird.

2. Einrichtung nach Anspruch 1, wobei die
Steuereinrichtung (18) dazu eingerichtet ist, das Zuführmittel (15) zu aktivieren, nach Ablauf einer vorbestimmten Reaktionszeit, um die Mischkammer (22) mit Wasser zu fluten und das darin enthaltene Gemisch aus Zugabemitteln (A, B,C) heraus zu fördern.

3. Einrichtung nach einem der Ansprüche 1 bis 3,
wobei als Reaktionszeit in der Steuereinrichtung (18) eine Zeit im Bereich von 1 Minute bis 30 Minuten, bevorzugt 2 Minuten bis 10 Minuten, eingestellt ist.

4. Einrichtung nach einem der Ansprüche 1 bis 3, wobei zumindest zwei Dosierleitungen (81, 82, 83) und der Wasserzulauf (14) in eine Koppelvorrichtung (90) münden, welche (90) der Mischkammer (22) vorgeschaltet ist und als zusammengeführter Fluidabschnitt mit dem Zulauf (24) der Mischkammer (22) verbunden ist, wobei jede Dosierleitung (81, 82, 83) mit einem Ventil (94) zur Verhinderung eines Rückströmens in Richtung Vorratsbehälter (84, 85, 86) versehen ist.

5. Einrichtung nach einem der Ansprüche 1 bis 5,
wobei die Mischkammer (22) zylindrisch ausgebildet mit einem Volumen im Bereich von 20 ml bis 200 ml ausgebildet ist.

6. Einrichtung nach einem der Ansprüche 1 bis 6,
wobei die Mischkammer (22) zylindrisch ausgebildet und mit Granulat oder Kugeln (27), bevorzugt aus Keramik oder Glas, mit einem Durchmesser im Bereich von 0,5 mm bis 5 mm befüllt ist.

7. Einrichtung nach einem der Ansprüche 4 bis 6, ferner umfassend eine Wirbelkammer (92), die zwischen Koppelvorrichtung (90) und dem Einlass (24) der Mischkammer (22, 23) angeordnet ist.

8. Einrichtung nach Anspruch 1 oder 2, ferner umfassend eine Wirbelkammer (92), die zwischen Auslass (25) der Mischkammer (22, 23) und der Verbindungsleitung (26) zum Laugenbehälter (2) angeordnet ist

9. Einrichtung nach einem der Ansprüche 1 bis 8, wobei die Einrichtung (8) zumindest drei Vorratsbehälter (84, 85, 86) mit jeweils einer Dosierleitung (81, 82, 83) zur Dosierung von unterschiedlichen Behandlungsmitteln (A, B, C) umfasst, wobei jede Dosierleitung (81, 82, 83) in die Koppelvorrichtung (90) mündet.

10. Einrichtung nach einem der Ansprüche 1 bis 9, ferner umfassend einen Ultraschallaktor (91) zum Beaufschlagen der Koppelvorrichtung (90) bzw. der Mischstrecke (92) und/oder Mischkammer (22) mit Ultraschall.

11. Einrichtung nach einem der Ansprüche 4 bis 9, wobei der erste Vorratsbehälter (84) mit Wasserstoffperoxid, der zweite Vorratsbehälter (85) mit Bleichaktivator wie Peractive LAC und der dritte Vorratsbehälter (86) mit Alkaliträger in jeweils einer vorbestimmten Lösung befüllt ist bzw. für eine solche Befüllung vorgesehen ist.

12. Einrichtung nach Anspruch 11, wobei die Konzentration Peractive LAC 90 % bis 100 %, Alkaliträger 90 % bis 100% und Wasserstoffperoxid in einem Bereich von 4 % bis 12 %, bevorzugt 6 % bis 9 % besonders bevorzugt 7, 5 % aufweist.

13. Einrichtung nach Anspruch 11 oder 12, wobei die Steuereinrichtung (18) dazu eingerichtet ist, die Dosierpumpen (87, 88, 89) derart zu aktivieren, dass sich in der Mischkammer (22) ein Mischungsverhältnis Wasserstoffperoxid zu Peractive LAC zu Alkaliträger von 0,5 bis 3 zu 1 zu 0,1 bis 0,2 einstellt.

14. Einrichtung nach einem der Ansprüche 1 bis 13, wobei die Steuereinrichtung (18) dazu eingerichtet ist, die Dosierpumpen (87, 88, 89) sequentiell zu aktivieren und zu deaktivieren oder zumindest zwei Dosierpumpen (87, 88, 89) gleichzeitig zu aktivieren und nach der jeweils vorbestimmten Aktivierungszeit zu deaktivieren.

15. Waschmaschine (1) mit einem in einem Gehäuse (4) angeordneten zylinderförmigen Laugenbehälter (2) und einer innerhalb des Laugenbehälters (2) drehbar gelagerten und mit einem Motor (13) angetriebenen Trommel (3) zur Aufnahme und zum Bewegen der zu behandelnden Wäschestücke, umfassend:
- eine Zuführleitung (14) zum Zuführen von Wasser (W) in den Laugenbehälter (2);
- ein in der Zuführleitung (14) angeordnetes Ventil (15), um die Zufuhr des Wassers zu sperren oder zu ermöglichen / freizugeben;
- eine Einrichtung (8) zum Einlassen von Zugabemittel (A, B, C) nach einem der Ansprüche 1 bis 14, wobei die Zuführleitung (14) zur Einlassöffnung (24) der Mischkammer (22, 23) oder zur Koppelvorrichtung (90) geführt ist und die Verbindungsleitung (26) den Auslass (25) der Mischkammer (22, 23) mit dem Laugenbehälter (2) verbindet;
- eine Steuereinrichtung (18), um das Ventil (15), und den Motor (13) in Abhängigkeit eines Programmablaufs zum Behandeln von Wäsche zu steuern, wobei die Steuereinrichtung (18) auch zum Aktivieren und Deaktivieren der Aktoren (87, 88, 89, 91) der Dosiereinrichtung (8) ausgebildet ist.

16. Waschmaschine nach Anspruch 15, wobei die Einrichtung (8) innerhalb des Gehäuses (4) angeordnet ist.

17. Waschmaschine nach Anspruch 15 oder 18, wobei die Trommel (3) in horizontaler oder geneigter Drehachse (10) gelagert ist, die Mischkammer (22) und die Koppelvorrichtung (90) oberhalb des Laugenbehälters (2) angeordnet ist.
